# FASCICULE DE BREVET EUROPEEN

(11) **EP 1 773 683 B1**
(45) Date de publication et mention de la délivrance du brevet: **17.03.2010**
(21) Numéro de dépôt: 05786144.5
(22) Date de dépôt: 05.07.2005
(51) Int. Cl.: B65D 77/20

(54) **EMBALLAGE COMPRENANT UN RECIPIENT EN MATIERE PLASTIQUE OBTURE PAR UN OPERCULE PELABLE THERMOSCELLEE AUDIT RECIPIENT**
VERPACKUNG MIT KUNSTSTOFFBEHÄLTER, VERSCHLOSSEN MIT VERSCHWEISSTEM ABLÖSBAREM INNENSIEGEL
PACKAGE COMPRISING A PLASTIC CONTAINER CLOSED WITH A PEELABLE INNER SEAL HEAT-SEALED TO SAID CONTAINER

(30) Priorité: 09.07.2004 FR 0407699
(43) Date de publication de la demande: 18.04.2007
(73) Titulaire: Alcan Packaging Selestat, 67603 Selestat Cedex (FR)
(72) Inventeur: RICK, Jean-Luc, F-67550 Vendenheim (FR); JENNY, Isabelle, F-67600 Sélestat (FR); BOIRON, Guy, F-68920 Wintzenheim (FR); GRAYER, Alain, F-67230 Witternheim (FR)
(74) Mandataire: Fénot, Dominique
(86) Numéro de dépôt international: PCT/FR2005/001717
(87) Numéro de publication internationale: WO 2006/016038

(56) Documents cités:
- EP-A- 0 501 068
- EP-A- 0 669 206
- CA-C- 1 336 878
- US-A- 5 342 684
- US-A1- 2002 014 523

## Description

### DOMAINE DE L'INVENTION

L'invention concerne le domaine des emballages comprenant des pots ou récipients en matière plastique contenant généralement des produits laitiers frais, typiquement des yaourts, obturés par des opercules.

### ETAT DE LA TECHNIQUE

Ces opercules sont formés en un matériau multicouche souple comprenant une couche de scellage et apte à être scellé, typiquement par thermoscellage, sur une plage de scellage d'un pot ou récipient en matière plastique, en vue de l'obturer. Cette plage de scellage délimite une ouverture de remplissage et de prélèvement, et les opercules, une fois thermoscellés sur la plage du pot, peuvent être séparés du pot par pelage.
Ces opercules peuvent soit former des opercules prédécoupés, soit constituer une feuille d'operculage.

Généralement, pour un type d'emballage connu contenant des denrées alimentaires comme le yaourt et d'autres aliments à durée de conservation limitée, ceux-ci sont versés dans des pots ou récipients en matière plastique qui sont ensuite operculés avec un opercule en une feuille d'aluminium ou en une feuille composite papier/PET pelable de la plage du récipient. Les opercules se composent d'une couche de laque qui produit, lors du scellage à chaud des opercules, l'adhérence de l'opercule sur le récipient nécessaire pour une fermeture exempte de germes. Lors du pelage de l'opercule de la plage du récipient, la séparation se produit à l'interface entre l'agent de scellage et le substrat du récipient sous forme d'un pelage adhésif entre l'opercule laqué et la plage du récipient.

On connaît par exemple du document de brevet CA 1 336 878 des feuilles d'operculage correspondant au préambule de la revendication 1 annexée et destinées à obturer des plateaux rigides de grande dimension. Ces feuilles d'operculage présentent la structure suivante : couche de scellage en PP et PE / couche de promoteur d'adhésion / couche de matériau barrière, complétée éventuellement par une couche d'adhésif et une couche de protection. Ces feuilles ont une couche de scellage d'environ 12 µm et sont fabriquées par lamination collage de cette couche de scellage sur la couche de matériau barrière par l'intermédiaire du promoteur d'adhésion.

### PROBLEMES POSES

Un inconvénient des opercules usuels aujourd'hui est qu'ils se déchirent souvent pendant le pelage lors de l'ouverture des emballages et qu'ils ne se détachent dès lors que partiellement de la plage. De plus, il existe un risque, si les conditions de scellage ne sont pas optimales, notamment dans les conditions industrielles de scellage, que l'adhérence à la surface limite entre la couche de scellage de l'opercule et le substrat de la plage de scellage soit tellement faible qu'il puisse se produire, déjà lors du transport, une séparation locale de l'opercule et de la plage du pot dans la région de scellage et ainsi une ouverture imprévue et dans certains cas même indétectable de l'emballage, de sorte que la durée de conservation du contenu ne soit plus garantie.
L'invention a pour objet de procurer des opercules, sous forme de feuilles d'operculages en bobine ou sous forme de piles d'opercules prédécoupés, qui ne présentent pas les inconvénients précités des opercules en feuille d'aluminium ou en matériau multicouche composite papier/PET utilisés actuellement et comprenant une couche de laque de scellage.
En outre, l'invention a pour objet des opercules économiques à fabriquer et conformes aux directives actuelles de respect de l'environnement pour les matériaux d'emballage.

### DESCRIPTION DE L'INVENTION

Selon l'invention, l'emballage comprend un récipient en matière plastique doté d'une plage délimitant une ouverture de remplissage et de prélèvement, ledit récipient contenant un produit, typiquement un produit alimentaire, et un opercule d'une feuille souple d'operculage scellé par thermoscellage sur la plage du récipient à l'aide d'une couche de scellage et détachable de celui-ci par pelage, ledit opercule étant solidarisé à ladite plage dudit récipient par un cordon de scellage, la feuille d'operculage comprenant une feuille de support et une couche extrudée ou une couche coextrudée en matière plastique, ladite couche extrudée formant ladite couche de scellage, ladite couche coextrudée comprenant une couche formant ladite couche de scellage,
ladite couche extrudée ou coextrudée présentant une épaisseur Ec choisie de manière à ce que ledit pelage de l'opercule entraîne une rupture cohésive de la couche extrudée ou coextrudée, l'emballage étant caractérisé en ce que ladite couche extrudée ou coextrudée est formée en un matériau choisi de manière à adhérer, par sa face extérieure, à ladite feuille de support, et par sa face intérieure, à ladite plage durant ledit thermoscellage, et ladite feuille de support est recouverte sur sa face extérieure, par une couche de métallisation.

L'invention concerne également un opercule destiné à être scellé sur cet emballage, et un procédé de fabrication de la feuille d'operculage. Les opercules selon l'invention résolvent les problèmes posés. En effet, d'une part, la demanderesse a eu la surprise de constater qu'il était possible d'avoir une couche extrudée assurant la fonction de couche de scellage, et contribuant de manière importante à l'épaisseur de l'opercule, ainsi qu'à sa tenue ou à sa "main", c'est-à-dire à l'impression ressentie par le consommateur lors de la préhension manuelle du rebord de l'opercule en vue l'ouverture de l'emballage obturé. D'autre part, elle a pu observer à la fois la facilité d'ouverture par pelage de l'opercule et la stabilité de la force de pelage, sans doute grâce à la rupture cohésive de la couche extrudée ou coextrudée, ainsi que la relative grande latitude ou tolérance des conditions d'operculage, ce qui est très important dans la pratique. En effet, elle a pu observer que les opercules selon l'invention, sans doute grâce à une épaisseur de couche extrudée relativement grande, assuraient à la fois, une grande stabilité de la force de pelage et surtout une faible sensibilité de l'étanchéité finale des récipients aux conditions de thermoscellage. En effet, notamment dans le cas où les opercules forment une feuille d'opercules de grande largeur, typiquement supérieure à 300 mm, il peut y avoir des différences locales de pression des mors de thermoscellage, dans le sens de la largeur de la feuille d'operculage. Ainsi, il est apparu que la qualité de scellage de la couche extrudée ou coextrudée était indépendante de la profondeur de la rainure annulaire formée par la pression exercée par un outil de scellage lors du thermoscellage.

Par ailleurs, ces opercules sont de fabrication économique compte tenu du fait qu'une part importante de l'opercule est constituée par une couche extrudée ou coextrudée, de sorte qu'au moins la majeure partie de l'opercule est une couche extrudée ou coextrudée formée à partir d'une matière thermoplastique sous la forme la moins élaborée qui soit, à savoir sous forme de granulés.

Par "rupture cohésive de la couche extrudée ou coextrudée", on entend que, lors de l'enlèvement par pelage d'un opercule fabriqué avec la feuille d'opercule conforme à l'invention et scellé contre la plage de l'ouverture d'un récipient ou contenant en matière plastique, la séparation des matières se produit a l'intérieur de la couche extrudée ou coextrudée, une partie de la couche extrudée restant sur la plage de scellage du récipient et une autre partie sur la feuille de support de l'opercule.

La structure de la couche extrudée ou coextrudée est choisie en fonction de la matière plastique utilisée pour la feuille de support et de la matière du récipient. En effet, l'adhérence entre la feuille de support et la couche extrudée ou coextrudée d'une part, et entre la couche extrudée ou coextrudée et le récipient d'autre part après le scellage de l'opercule sur la plage du récipient, doit être plus grande au moins dans les parties de la région de scellage déterminantes pour l'étanchéité du scellage que l'adhérence cohésive à l'intérieur de la couche extrudée ou coextrudée, de manière à avoir une rupture cohésive de la couche extrudée. En outre, la structure en couches de la couche extrudée ou coextrudée est choisie en fonction des propriétés désirées pour l'opercule.

### DESCRIPTION DES FIGURES

La figure 1 est une vue en perspective d'une pluralité d'emballages (1) comprenant quatre contenants ou récipients (10) en matière plastique obturés par des opercules (16) scellés et formés en une feuille d'operculage (17). Sur un des récipients (10), en bas à gauche, le pelage d'un opercule (16) a été amorcé en tirant manuellement sur un coin de l'opercule ou patte d'arrachement (19). Sur un autre des récipients (10), en bas à droite, l'opercule (16) a été enlevé partiellement sur une partie du récipient (10) où la trace de scellage (183) du cordon de scellage (18) a été représentée, l'opercule (16) étant présent sur l'autre partie où le cordon de scellage (18) a été représenté.

La figure 2 montre, en vue agrandie et dans un plan vertical I-I perpendiculaire au plan de l'opercule, une coupe du cordon de scellage (18) d'un emballage (1) de la Fig. 1, comprenant un opercule (16) constitué d'une feuille support (20) et d'une couche extrudée (22') formant ladite couche de scellage (38') ou d'une couche coextrudée (22) comprenant ladite couche de scellage (38), les couches de ladite couche coextrudée (22) n'ayant pas été réprésentées distinctes les unes des autres.

La Fig. 3 représente une coupe transversale d'une modalité d'une couche coextrudée (22) comprenant trois couches (34), (36) et (38), alors que la figure 4 représente une coupe transversale d'une autre modalité de couche coextrudée comprenant deux couches (34) et (38). Afin de ne pas surcharger la figure, la couche (36) n'a pas été hachurée.

La figure 5 illustre schématiquement en coupe transversale analogue à celle de la figure 3, la fabrication d'une feuille d'operculage (17) par approvisionnement d'une feuille de support (20) et co-extrusion d'une couche (22).
Sur cette figure, les couches (21) et (40) n'ont pas été hachurées.

La figure 6, analogue à la partie droite de là figure 5, représente une modalité de feuille d'operculage (17) dans laquelle la couche co-extrudée (22) est assemblée à une feuille de support (20) comprenant extérieurement successivement : une couche de primaire d'accrochage (39), une impression (41) et une couche de vernis de sur-impression (42). Sur cette figure, les couches (39), (40) et (42) n'ont pas été hachurées.

La figure 7 est une vue en perspective d'une bobine de feuille d'operculage (17).

La figure 8 représente, à sa partie haute, une vue en coupe transversale d'une pile (17') d'opercules prédécoupés (16'), et à sa partie basse, une vue de dessus d'un opercule prédécoupé (16') imprimé.

### DESCRIPTION DETAILLEE DE L'INVENTION

Selon l'invention, la feuille de support (20) peut être une feuille de matière plastique. Par "feuille de support", on entend ici la feuille qui est revêtue sur une face avec la couche extrudée (22') coextrudée (22). Cependant, la feuille de support, quoique de préférence composée de matière plastique, peut aussi comprendre une feuille de papier et/ou d'aluminium. Ainsi, d'autres couches de matière plastique, d'aluminium ou de papier, éventuellement imprimées et pourvues d'une laque de protection, peuvent être disposées sur l'autre face de ladite feuille de support (20).

Ladite feuille de matière plastique peut être en une matière plastique choisie parmi : un polyester, en particulier le polyéthylène de téréphtalate (PET), une polyoléfine, en particulier un polypropylène (PP), un polyamide (PA) ou un copolymère cyclo-oléfinique (COC).

Ladite feuille de support (20) est recouverte sur une de ses faces intérieure ou extérieure, par une couche de métallisation (21).

Typiquement, ladite couche de métallisation (21) peut recouvrir ladite face extérieure de ladite feuille de support (20), comme représenté sur la figure 5.
Ladite feuille de support (20) peut être obtenue soit à partir d'un film en ladite matière plastique approvisionné en bobine, soit éventuellement par une seconde extrusion ou coextrusion à partir de ladite matière plastique approvisionnée sous forme de granulés. Quelle que soit la modalité d'obtention de ladite feuille de support, ladite feuille de support et/ou ladite couche de métallisation peut comprendre, sur au moins une de ses faces, une couche d'un primaire d'accrochage (39, 40).

L'épaisseur de la feuille de support (20) se situe en général entre environ 7 et 200 µm et dépend de la grandeur et du poids du contenu du récipient à fermer.

Selon l'invention, ladite couche extrudée (22') ou coextrudée (22) peut présenter une épaisseur Ec allant de 5 µm à 80 µm, et typiquement de 15 µm à 60 µm.
Selon le type d'opercule, ladite couche extrudée (22') ou coextrudée (22) peut présenter une épaisseur Ec allant de 25µm à 40 µm, et typiquement une épaisseur allant de 30 µm à 35 µm.

Comme illustré sur la figure 3, la couche coextrudée (22) peut comprendre trois couches et présenter une couche d'adhésif (34) assemblée à la feuille de support (26), une couche intermédiaire (36) et une couche de scellage (38) assemblée à la plage (12) du récipient (10).
Cependant, comme illustré sur la figure 2, la couche coextrudée (22) peut comprendre deux couches et présenter une couche d'adhésif (34) assemblée à la feuille de support (20) et une couche de scellage (38) assemblé à la plage (12) du récipient (10).

La couche d'adhésif (34) peut contenir au moins un des composants suivants: copolymères et/ou copolymères greffés et/ou terpolymères comprenant des groupements acides ou des ionomères, PE métallocène, PE linéaire, copolymères d'EVA, copolymères d'EMA, copolymères d'EEA, copolymères d'EBA, des mélanges de ces composants ou d'une polyoléfine avec une résine tackifiante.
Ladite couche d'adhésif (34) peut présenter une épaisseur allant de 2 µm à 10 µm.
Ladite couche de scellage (38) peut contenir au moins un des composants suivants : copolymère d'éthylène et d'acétate de vinyle (EVA), copolymère d'éthylène et d'acrylate de méthyle (EMA), copolymère d'éthylène et d'acrylate de butyle (EBA), copolymère d'éthylène et d'acrylate d'éthyle (EEA), des terpolymères avec des monomères d'α-oléfines comprenant des esters.
Ladite couche de scellage peut comprendre au moins un desdits composants et au moins une résine tackifiante.

Ladite couche de scellage peut présenter une épaisseur allant de 5 µm à 70 µm, et typiquement de 10 µm à 30 µm.
Ladite couche intermédiaire (36) peut contenir au moins un des composants suivants : polyamide (PA), polymère et copolymère de cyclo-oléfine (COC), homo- et copolymères de polyoléfines avec ou sans charges minérales ou organiques. La couche intermédiaire (36) peut comprendre une charge minérale telle que, par exemple, du talc, à une teneur pondérale allant typiquement de 5 % à 30 %, de manière à favoriser la rupture cohésive de ladite couche intermédiaire lors de l'ouverture dudit emballage.
De même, ladite couche de scellage (38, 38') peut comprendre une charge minérale ou organique, par exemple, du talc, à une teneur pondérale allant typiquement de 5 % à %, de manière à favoriser la rupture cohésive de ladite couche de scellage lors de l'ouverture dudit emballage.
Ladite couche intermédiaire (36) peut présenter une épaisseur allant de 2 µm à 40 µm.

Selon l'invention, le récipient (10) peut être en un matériau choisi parmi : un polystyrène (PS), un polyester (PET), une polyoléfine, en particulier le polyéthylène (PE) ou le polypropylène (PP), le polymère de chlore de vinyle (PVC).

Ledit opercule (16) est typiquement un opercule imprimé, un motif imprimé (41) pouvant être formé sur une face externe de ladite feuille support (20) ou de ladite couche de métallisation (21) ou de ladite couche primaire d'accrochage (39).
Dans ce cas, un vernis de sur-impression (42) peut recouvrir ledit motif imprimé (41).

Ladite feuille d'opercule (17) dudit opercule (16) peut présenter une épaisseur allant de 10 µm à 90 µm, ladite feuille de support (20) présentant une épaisseur Es et ladite couche coextrudée (22) présentant une épaisseur Ec telle que le rapport Ec/Es soit au moins égal à 1, et soit typiquement compris entre 2 et 4.

Comme illustré sur la figure 2, ledit cordon de scellage (18), formé lors dudit thermoscellage par un outil de scellage (24), peut comprendre une partie centrale annulaire affaissée (180) bordée par deux bourrelets périphériques (181, 182), un bourrelet intérieur (181) et un bourrelet extérieur (182), lesdits bourrelets périphériques (181, 182) comprenant une sur-épaisseur t' de ladite couche coextrudée (22), ladite sur-épaisseur étant au moins égale à 1,5.Ec.

Un autre objet de l'invention est constitué par un opercule (16) destiné à obtenir, par thermocellage sur ledit récipient (10), ledit emballage (1) selon l'invention, ledit opercule (16) étant une partie de ladite feuille d'operculage (17) ou un opercule prédécoupé (16') d'une pile (17') d'opercules prédécoupés dans ladite feuille d'operculage (17).

### EXEMPLES DE REALISATION

Les figures 1 à 8 illustrent des exemples de réalisation de l'invention.

On a fabriqué des emballages (1) selon la figure 1.
La Fig. 1 montre une disposition avec quatre pots ou récipients en matière plastique (10) pour l'emballage de produits frais, par exemple de yaourt. Dans l'exemple illustré, quatre pots (10) sont assemblés les uns aux autres. Chaque pot (10) présente une plage de scellage (12) entourant une ouverture (14) recouverte par un opercule (16) d'une feuille d'operculage (17). La feuille d'opercule 17 est scellée sur la plage de scellage (12) selon un cordon de scellage (18), cordon (18) qui n'a été représenté qu'en bas et à droite de la figure 1.
Le pelage de l'opercule (16), comme illustré en bas et à gauche de la figure 1 par une flèche (44) symbolisant un effort manuel de pelage, donne accès à l'ouverture (14) du pot et permet de prélever tout ou partie du contenu du pot.
Les pots individuels (10) sont assemblés par la plage de scellage (12) en formant une pluralité de pots obturés, après remplissage, par une feuille d'operculage (17) formant une pluralité d'opercules (16). Pour séparer les pots (10), il est prévu des arêtes de bord communes, qui peuvent être aisément séparées à la main le long de lignes d'affaiblissement marquées ou coupées dans la plage de scellage (12). En recouvrement de ces lignes d'affaiblissement, la feuille d'operculage (17) est également découpée en opercules individuels (16), de sorte chaque opercule (16) peut être enlevé individuellement. Chaque opercule (16) est ainsi appliqué librement sur la plage de scellage (12) du pot (10) et scellé selon le cordon de scellage (18), de sorte qu'à l'extérieur de ce cordon de scellage (18), l'emballage (1) comprend une patte d'arrachement 19 à chacun des quatre coins de la plage de scellage (12) de chaque pot (10).

La Fig. 2 montre les déplacements ou fluage de matière qui se produisent lors du scellage de la feuille d'operculage (17) ou de l'opercule (16) sur la plage de scellage (12) du pot (10) de la figure 1. Sur cette même figure a été également représenté le tracé de la déchirure - notée de S1 à S5 - à travers le cordon de scellage (18) lors du pelage de l'opercule (16) quand s'exerce un effort manuel de pelage (44) sur un coin de l'opercule pour le séparer de la plage de scellage (12).
Compte tenu de la température élevée de l'outil de scellage (24) appliqué sur la feuille d'operculage (17) et sur la plage de scellage, (12) du pot (10) sous-jacent, outil comprenant typiquement un mors de scellage comme indiqué en traits interrompus dans la figure 2, les matières se ramollissent dans la zone de scellage, et la pression exercée par l'outil de scellage (24) sur l'opercule (16) conduit à la formation d'un cordon de scellage (18) ayant, dans le cas des pots de la figure 1 et dans le plan de l'opercule (16), la forme d'un carré à coins arrondis.
En coupe transversale, le cordon de scellage (18) comprend une partie centrale annulaire affaissée (180) bordée par deux bourrelets périphériques (181, 182), un bourrelet intérieur (181) et un bourrelet extérieur (182), lesdits bourrelets périphériques (181, 182) comprenant une sur-épaisseur t' de ladite couche coextrudée (22), ladite sur-épaisseur étant au moins égale à 1,5.Ec.
En ce qui concerne la plage de scellage (12) du pot (10), elle comprend une rainure annulaire (26), de profondeur t, correspondant à la partie centrale annulaire affaissée (180), et deux anneaux de scellage (28) et (29) correspondants aux bourrelets périphériques (181) et (182) du cordon de scellage (18). En effet, la matière refoulée par la formation de la rainure (26) conduit donc à la formation d'anneaux de scellage (28) et (29) de part et d'autre de la rainure (26). En faisant varier les conditions de scellage, on peut faire varier la profondeur t des anneaux de scellage (28) et (29), qui peut aller typiquement de 0,1 mm à 1 mm, tout en conservant l'étanchéité du scellage.
En ce qui concerne la feuille d'operculage (17) ou l'opercule (16), sous la pression de l'outil de scellage (24), la couche coextrudée (22) est refoulée en grande partie hors de la rainure (26) dans la plage de scellage (12) du pot (10), de sorte qu'il se forme une partie centrale annulaire amincie (32) correspondant sensiblement à ladite partie centrale annulaire affaissée (180) du cordon de scellage (18), et qu'il se forme des bourrelets annulaires concentriques (30) et (31) d'épaisseur t' supérieure à l'épaisseur Ec de la couche coextrudée (22), au-dessus des anneaux de scellage (28) et (29).
Le cordon de scellage (18) présente ainsi, notamment grâce à ces déplacements de matière, une forte adhérence à la fois entre la feuille de support (20) et la couche coextrudée (22), et entre la couche coextrudée (22) et la plage (12) du pot ou récipient (10), ce qui conduit à une haute étanchéité du cordon de scellage (18), notamment dans les régions de scellage correspondant aux repères S1 à S5 de la figure 2.

Lors du pelage de la feuille d'operculage (17) ou de l'opercule (16) par un effort manuel (44) tendant à séparer l'opercule de la plage de scellage (12) du pot (10) dé la figure 1, il apparaît une déchirure (33) d'abord dans la région S1 dans la couche coextrudée (22), typiquement dans la couche de scellage (38), déchirure qui se propage alors, de la région S1 à la région S5, jusqu'à la séparation complète de l'opercule (16), sous la forme d'une rupture cohésive.
En effet, les caractéristiques mécaniques de la feuille de support (20), notamment la dureté des matériaux, sont supérieures à celles de la couche coextrudée (22), de sorte que la déchirure (33) se propage dans l'épaisseur de la couche coextrudée (22).
Dans l'exemple représenté, la feuille d'operculage (17) présente par exemple une couche de support (20) de 12 µm en polyéthylène téréphtalate (PET) avec une couche coextrudée (22) avec un grammage de 30 g/m² et le pot ou récipient (10) se compose de polystyrène (PS). La feuille de support (20) peut par exemple encore être imprimée et être pourvue d'une laque de protection avec un grammage de 1 g/m².

Pour former l'emballage (1), on a fabriqué une feuille d'operculage (17) comprenant la couche extrudée (22') formant ladite couche de scellage (38') selon la figure 2.
Pour former l'emballage (1), on a également fabriqué une feuille d'operculage (17) comprenant la couche coextrudée (22) selon la figure 3. Cette couche coextrudée (22) comprend trois couches : une couche adhésive (34), une couche intermédiaire (36) et une couche de scellage (38).
On a aussi fabriqué une feuille d'operculage (17) comprenant la couche coextrudée (22) selon la figure 4. Cette couche coextrudée (22) comprend trois couches : une couche adhésive 34 et une couche de scellage 38.

On a aussi fabriqué une feuille d'operculage (17) comme illustré schématiquement sur la figure 5 : on a approvisionné une feuille de support (20) comprenant une couche extérieure de métallisation (21) et une couche intérieure d'un primaire d'accrochage (40) et on a co-extrudé sur cette feuille de support (20) une couche (22) comprenant une couche d'adhésif (34) destinée à adhérer à la couche de primaire d'accrochage (40), une couche intermédiaire (36) et une couche de scellage (38). On a ainsi obtenu ladite feuille d'operculage (17) représentée sur la partie droite de la figure 5.

D'une manière analogue, on a fabriqué la feuille d'operculage (17) de la figure 6. Dans cette modalité de feuille (17), la couche co-extrudée (22) - ou la couche extrudée (22') - a été assemblée à une feuille de support (20) comprenant extérieurement successivement : une couche de primaire d'accrochage (39), une impression (41) et une couche de vernis de sur-impression (42).
Quelle que soit la modalité de feuille d'operculage (17), on a obtenu une feuille d'operculage (17) sous forme d'une bobine, comme illustré sur la figure 7.
On a aussi formé une pile (17') d'opercules prédécoupés (16') à partir de la feuille d'operculage (17) en bobine de la figure 7.

### AVANTAGES DE L'INVENTION

L'invention présente de grands avantages.
En effet, d'une part, les opercules (16, 16') selon l'invention peuvent être scellés sur des pots avec des cordons de scellage (18) de profondeur variable, sans que cela nuise à l'étanchéité de l'emballage (1) et à l'adhérence de l'opercule sur le pot, ce qui est très avantageux dans la pratique car cela augmente les tolérances de réglage des outils de scellage sur ligne industrielle, et cela diminue donc considérablement le taux de rebut et les risques sanitaires liés à un défaut d'étanchéité des emballages (1).
D'autre part, l'invention permet d'obtenir des opercules (16, 16') ou des feuilles d'operculage (17) économiques à fabriquer dans la mesure où l'on peut avoir des opercules dont une fraction d'au moins de 50% de l'épaisseur ou d'au moins 50% de la masse correspond à une couche extrudée (22') ou co-extrudée (22) formée à partir de matière plastique en granulés. Cette fraction peut être bien supérieure et atteindre 60, 70, voire 80 %.
Enfin, l'invention permet d'obtenir, à partir d'une même feuille de support (20), toute une famille d'opercules (16, 16') ou feuille d'operculage (17) en faisant varier la composition de la couche extrudée (22') ou coextrudée (22), de sorte qu'il est facile d'avoir une grande variété d'opercules, aux propriétés diverses, tant en ce qui concerne leur grammage, leur "main", leurs propriétés de barrière, leur adhérence et leur force de pelage ou force d'ouverture, etc....

### LISTE DES REPERES

| | | |
|---|---|---|
| Emballage | | 1 |
| Contenant ou Récipient | | 10 |
| Plage de thermoscellage de 10 | | 12 |
| Ouverture de remplissage de 10 | | 14 |
| Opercule | | 16 |
| Opercule prédécoupé | | 16' |
| Feuille d'operculage | | 17 |
| Pile d'opercules prédécoupés | | 17' |
| Cordon de scellage | | 18 |
| | Partie centrale affaissée | 180 |
| | Bourrelet intérieur | 181 |
| | Bourrelet extérieur | 182 |
| | Trace de 18 sur 12 | 183 |
| Patte d'arrachement | | 19 |
| Feuille de support | | 20 |
| Couche de métallisation | | 21 |
| Couche coextrudée | | 22 |
| Couche extrudée | | 22' |
| Outil de scellage | | 24 |
| Rainure annulaire de 12 | | 26 |
| Bourrelets annulaires de 12 | | 28, 29 |
| Surépaisseurs annulaires de 22 | | 30, 31 |
| Partie centrale annulaire amincie de 22 | | 32 |
| Déchirure de 18 | | 33 |
| Couche d'adhésif de 22 | | 34 |
| Couche intermédiaire de 22 | | 36 |
| Couche de scellage de 22 | | 38, 38' |
| Primaire d'accrochage de 20 ou 21 (externe) | | 39 |
| Primaire d'accrochage de 20 ou 21 (interne) | | 40 |
| Impression | | 41 |
| Vernis de sur-impression | | 42 |
| Effort manuel de pelage | | 44 |

## Revendications

1. Emballage (1) comprenant un récipient (10) en matière plastique doté d'une plage (12) délimitant une ouverture de remplissage et de prélèvement (14), ledit récipient contenant un produit, typiquement un produit alimentaire, et un opercule (16) d'une feuille souple d'operculage (17) scellé par thermoscellage sur la plage (12) du récipient (10) à l'aide d'une couche de scellage et détachable de celui-ci par pelage, ledit opercule étant solidarisé à ladite plage dudit récipient par un cordon de scellage (18), la feuille d'operculage (17) comprenant une feuille de support (20) et une couche extrudée (22') ou une couche coextrudée (22) en matière plastique, ladite couche extrudée (22') formant ladite couche de scellage (38'), ladite couche coextrudée (22) comprenant une couche formant ladite couche de scellage (38),
ladite couche extrudée (22') ou coextrudée (22) présentant une épaisseur Ec choisie de manière à ce que ledit pelage de l'opercule (16) entraîne une rupture cohésive de la couche extrudée (22') ou coextrudée (22), **caractérisé en ce que :**
ladite couche extrudée (22') ou coextrudée (22) est formée en un matériau choisi de manière à adhérer, par sa face extérieure, à ladite feuille de support (20), et par sa face intérieure, à ladite plage durant ledit thermoscellage, et ladite feuille de support (20) est recouverte sur sa face extérieure, par une couche de métallisation (21).

2. Emballage selon la revendication 1 dans lequel la feuille de support (20) est une feuille de matière plastique.

3. Emballage selon la revendication 2 dans lequel la feuille de matière plastique est en une matière plastique choisie parmi : un polyester, en particulier le polyéthylène téréphtalate (PET), une polyoléfine, en particulier un polypropylène (PP), un polyamide (PA) ou un copolymère cyclo-oléfinique (COC).

4. Emballage selon une quelconque des revendications 1 à 3 dans lequel ladite feuille de support (20) et/ou ladite couche de métallisation (21) comprend, sur au moins une de ses faces, une couche d'un primaire d'accrochage (39, 40).

5. Emballage selon une quelconque des revendications 1 à 5 dans lequel ladite couche extrudée (22') ou coextrudée (22) présente une épaisseur Ec allant de 5 µm à 80 µm, et typiquement de 15 µm à 60 µm.

6. Emballage selon la revendication 5 dans lequel ladite couche extrudée (22') ou coextrudée (22) présente une épaisseur Ec allant de 25µm à 40 µm, et typiquement une épaisseur allant de 30 µm à 35 µm.

7. Emballage selon une quelconque des revendications 1 à 6 dans lequel la couche coextrudée (22) comprend trois couches et présente une couche d'adhésif (34) assemblée à la feuille de support (20), une couche intermédiaire (36) et une couche de scellage (38) assemblée à la plage (12) du récipient (10).

8. Emballage selon une quelconque des revendications 1 à 7, dans lequel la couche coextrudée (22) comprend deux couches et présente une couche d'adhésif (34) assemblée à la feuille de support (20) et une couche de scellage (38) assemblée à la plage (12) du récipient (10).

9. Emballage selon une quelconque des revendications 7 à 8 dans lequel la couche d'adhésif (34) contient au moins un des composants suivants: copolymères et/ou copolymères greffés et/ou terpolymères comprenant des groupements acides ou des ionomères, PE métallocène, PE linéaire, copolymères d'EVA, copolymères d'EMA, copolymères d'EEA, copolymères d'EBA, des mélanges de ces composants ou d'une polyoléfine avec une résine tackifiante.

10. Emballage selon une quelconque des revendications 7 à 9 dans lequel ladite couche d'adhésif (34) présente une épaisseur allant de 2 µm à 10 µm.

11. Emballage selon une quelconque des revendications 1 à 10 dans lequel la couche de scellage (38, 38') contient au moins un des composants suivants : copolymère d'éthylène et d'acétate de vinyle (EVA), copolymère d'éthylène et d'acrylate de méthyle (EMA), copolymère d'éthylène et d'acrylate de butyle (EBA), copolymère d'éthylène et d'acrylate d'éthyle (EEA), des terpolymères avec des monomères d'α-oléfines comprenant des esters.

12. Emballage selon la revendication 11 dans lequel ladite couche de scellage (38, 38') comprend au moins un desdits composants et au moins résine tackifiante.

13. Emballage selon une quelconque des revendications 1 à 12 dans lequel ladite couche de scellage (38, 38') présente une épaisseur allant de 5 µm à 70 µm.

14. Emballage selon la revendication 7, **caractérisé en ce que** la couche intermédiaire (36) contient au moins un des composants suivants : polyamide (PA), polymère ou copolymère de cyclo-oléfine (COC), homopolymère ou copolymère de polyoléfines, avec ou sans charges minérales ou organiques.

15. Emballage selon une quelconque des revendications 1 à 14 dans lequel ladite couche de scellage (38, 38') comprend une charge minérale ou organique.

16. Emballage selon une quelconque des revendications 7 ou 14 dans lequel ladite couche intermédiaire présente une épaisseur allant de 2 µm à 40 µm.

17. Emballage selon une quelconque des revendications 1 à 16 dans lequel le récipient (10) est en un matériau choisi parmi : un polystyrène (PS), un polyester (PET), une polyoléfine, en particulier le polyéthylène (PE) ou le polypropylène (PP), le polymère de chlore de vinyle (PVC).

18. Emballage selon une quelconque des revendications 1 à 17 dans lequel un motif imprimé (41) est formé sur une face externe de ladite feuille support (20) ou de ladite couche de métallisation (21) ou de ladite couche primaire d'accrochage (39).

19. Emballage selon la revendication 18 dans lequel un vernis de sur-impression (42) recouvre ledit motif imprimé (41).

20. Emballage selon une quelconque des revendications 1 à 19 dans lequel ledit cordon de scellage (18), formé lors dudit thermoscellage par un outil de scellage (24), comprend une partie centrale annulaire affaissée (180) bordée par deux bourrelets périphériques (181, 182), un bourrelet intérieur (181) et un bourrelet extérieur (182), lesdits bourrelets périphériques (181, 182) comprenant une sur-épaisseur t' de ladite couche coextrudée (22), ladite sur-épaisseur étant au moins égale à 1,5.Ec.

21. Emballage selon une quelconque des revendications 1 à 20 dans lequel ledit cordon de scellage, formé lors dudit thermoscellage par un outil de scellage, comprend une partie centrale annulaire affaissée bordée par deux bourrelets périphériques, un bourrelet intérieur et un bourrelet extérieur, lesdits bourrelets périphériques comprenant une sur-épaisseur de ladite couche coextrudée, ladite sur-épaisseur étant au moins égale à 1,5.Ec.

22. Opercule (16) destiné à être scellé par thermoscellage sur la plage (12) du récipient (10) dudit emballage (1) selon une quelconque des revendications 1 à 21, ledit opercule (16) étant une partie de ladite feuille d'operculage (17) ou un opercule prédécoupé (16') d'une pile (17') d'opercules prédécoupés dans ladite feuille d'operculage (17).

23. Procédé de fabrication d'une feuille d'operculage (17) destiné à former ledit opercule selon la revendication 22 ou à former partie dudit emballage selon une quelconque des revendications 1 à 21, dans lequel :
a) on approvisionne ladite feuille de support (20), typiquement sous forme de bobine, ladite feuille de support étant typiquement recouverte de ladite couche de métallisation (21), et étant un film typiquement choisi parmi les films de : PET, PA, PP, COC, ledit film ayant une épaisseur allant de 7 µm à 200 µm,
b) on applique par co-extrusion sur la face intérieure de ladite feuille de support (20) une couche co-extrudée (22, 22') comprenant intérieurement ladite couche d'adhésif (34) destinée à adhérer à ladite feuille de support (20), et extérieurement ladite couche de scellage (38), ladite couche co-extrudée (22, 22') présentant une épaisseur Ec allant de 25 µm à 40 µm.

24. Procédé selon la revendication 23 dans lequel ladite couche co-extrudée (22, 22') comprend, entre lesdites couches d'adhésif (34) et de scellage (38), ladite couche intermédiaire (36) d'épaisseur allant de 2 µm à 40 µm.

## Claims

1. Packaging (1) comprising a container (10) made of plastic provided with a zone (12) bounding an opening for filling and sampling (14), said container containing a product, typically a food product and a lid (16) from a flexible sealing sheet (17) sealed by heat-sealing on the zone (12) of the container (10) using a sealing layer, and detachable from the latter by peeling, said lid being made interdependent with said zone of said container by a sealing bead (18), the sealing sheet (17) including a backing sheet (20) and an extruded layer (22') or a coextruded layer (22) made of plastic, said extruded layer (22') forming said sealing layer (38'), said coextruded layer (22) including a layer forming said sealing layer (38), said extruded (22') or coextruded (22) layer having a thickness Ec selected so that said peeling of the lid (16) causes a cohesive rupture of the extruded (22') or coextruded (22) layer, **characterized in that** said extruded (22') or coextruded (22) layer is formed from a material selected so as to adhere, by its outside surface, to said backing sheet (20), and by its inside surface, to said zone during said heat-sealing, and said backing sheet (20) is covered on its outside by a metallization layer (21),

2. Packaging according to claim 1 in which the backing sheet (20) is a plastic sheet.

3. Packaging according to claim 2 in which the plastic sheet is made from plastic chosen from: a polyester, in particular polyethylene terephthalate (PET), a polyolefin, in particular a polypropylene (PP), a polyamide (PA) or a cyclo olefin copolymer (COC).

4. Packaging according to any of claims 1 to 3 in which said backing sheet (20) and/or said metallization layer (21) includes, on at least one of its faces, a layer of primer (39,40).

5. Packaging according to any of claims 1 to 5 in which said extruded (22') or coextruded (22) layer is of thickness Ec ranging from 5 µm to 80 µm, and typically from 15 µm to 60 µm.

6. Packaging according to claim 5 in which said extruded (22') or coextruded (22) layer is of thickness Ec ranging from 25 µm to 40 µm, and typically of thickness ranging from 30 µm to 35 µm.

7. Packaging according to any of claims 1 to 6 in which the coextruded layer (22) comprises three layers and has an adhesive layer (34) assembled to the backing sheet (20), an intermediate layer (36) and a sealing layer (38) assembled onto the zone (12) of the container (10).

8. Packaging according to any of claims 1 to 7 in which the coextruded layer (22) comprises two layers and has an adhesive layer (34) assembled to the backing sheet (20), and a sealing layer (38) assembled onto the zone (12) of the container (10).

9. Packaging according to any of claims 7 to 8 in which the layer of adhesive (34) contains at least one of the following components: grafted copolymers and/or copolymers and/or terpolymers including acid groups or ionomers, metallocene PE, linear PE, EVA copolymers, EMA copolymers, EEA copolymers, EBA copolymers, mixtures of these components or a polyolefin with a tackifying resin.

10. Packaging according to any of claims 7 to 9 in which said adhesive layer (34) has a thickness ranging from 2 µm to 10 µm.

11. Packaging according to any of claims 1 to 10 in which the sealing layer (38, 38') contains at least one of the following components: ethylene and vinyl acetate (EVA) copolymer, ethylene and methyl acrylate (EMA) copolymer, ethylene and butyl acrylate (EBA) copolymer, ethylene and ethyl acrylate (EEA) copolymer, terpolymers with α-olefin monomers including esters.

12. Packaging according to claim 11 in which said sealing layer (38, 38') includes at least one of said components and at least tackifying resin.

13. Packaging according to any of claims 1 to 12 in which said sealing layer (38, 38') has a thickness ranging from 5 µm to 70 µm.

14. Packaging according to claim 7, **characterized in that** the intermediate layer (36) contains at least one of the following components: polyamide (PA), cyclo olefin polymer or copolymer (COC), polyolefin homopolymer or copolymer, with or without mineral or organic loads.

15. Packaging according to any of claims 1 to 14 in which the sealing layer (38, 38') contains a mineral or organic load.

16. Packaging according to any of claims 7 to 14 in which said intermediate layer has a thickness ranging from 2 µm to 40 µm.

17. Packaging according to any of claims 1 to 16 in which the container (10) is made from a material chosen from: a polystyrene (PS), a polyester (PET), a polyolefin, in particular polyethylene (PE) or polypropylene (PP), polyvinyl chloride (PVC).

18. Packaging according to any of claims 1 to 17 in which a printed pattern (41) is formed on an external surface of said backing sheet (20) or of said metallization layer (21) or of said primer (39).

19. Packaging according to claim 18 in which an overprinting varnish (42) covers said printed pattern (41).

20. Packaging according to any of claims 1 to 19 in which said sealing bead (18), formed during said heat-sealing by a sealing tool (24), includes a collapsed ring-shaped central part (180) bordered by two peripheral ribs (181, 182), an internal rib (181) and an external rib(182), said peripheral ribs (181, 182) including an extra thickness of said coextruded layer (22), said extra thickness being at least equal to 1.5 Ec.

21. Packaging according to any of claims 1 to 20 in which said sealing bead, formed during said heat-sealing by a sealing tool, includes a collapsed ring-shaped central part bordered by two peripheral ribs, an internal rib and an external rib, said peripheral ribs including an extra thickness of said coextruded layer, said extra thickness being at least equal to 1.5 Ec.

22. Lid (16) designed to be sealed by heat sealing on the zone (12) of the container (10) of said packaging (1) according to any of claims 1 to 21, said lid (16) being a part of said sealing sheet (17) or a precut lid (16') from a pile (17') of lids precut from said sealing sheet (17).

23. Manufacturing process for a sealing sheet (17) designed to form said lid according to claim 22 or to form part of said packaging according to any of claims 1 to 21, in which:
a) said backing sheet (20) is procured, typically in the form of a reel, said backing sheet being typically covered by said metallization layer (21), and being a film typically chosen from films of: PET, PA, PP, COC, said film having a thickness ranging from 7 µm to 200 µm,
b) to the internal surface of said backing sheet (20) is applied by co-extrusion a co-extruded layer (22, 22') including on the inside said adhesive layer (34) designed to adhere to said backing sheet (20), and on the outside said sealing layer (38), said co-extruded layer (22, 22') having a thickness Ec ranging from 25 µm to 40 µm.

24. Process according to claim 23 wherein said co-extruded layer (22, 22') includes, between said adhesive (34) and sealing (38) layers, said intermediate layer (36) whose thickness ranges from 2 µm to 40 µm.

## Patentansprüche

1. Verpackung (1) bestehend aus einem Behälter (10) aus Kunststoff mit einer eine Einfüll- und Entnahmeöffnung (14) abgrenzenden Behälterfläche (12), wobei der Behälter ein Produkt enthält, typischerweise ein Nahrungsmittel, und ein Deckelblatt (16) aus einer flexiblen Deckelfolie (17) aufweist, welches mittels einer Siegelschicht auf die Fläche (12) des Behälters (10) heiß aufgesiegelt ist und durch Abziehen davon entfernt werden kann, wobei das Deckelblatt durch eine Siegelnaht (18) mit der Behälterfläche verbunden ist, wobei die Deckelfolie (17) eine Trägerfolie (20) und eine extrudierte Schicht (22') oder coextrudierte Schicht (22) aus Kunststoff umfasst, wobei die extrudierte Schicht (22') die Siegelschicht (38') bildet, wobei die coextrudierte Schicht (22) eine die Siegelschicht (38) bildende Schicht umfasst, wobei die extrudierte (22') oder coextrudierte Schicht (22) eine Dicke Ec aufweist, die so gewählt ist, dass das Abziehen des Deckelblatts (16) zu einem Kohäsionsbruch der extrudierten (22') oder coextrudierten Schicht (22) führt, **dadurch gekennzeichnet, dass** die extrudierte (22') oder coextrudierte Schicht (22) aus einem so gewählten Werkstoff gebildet ist, dass sie beim Heißsiegeln mit ihrer Außenseite an der Trägerfolie (20) und mit ihrer Innenseite an der Behälterfläche haftet, und die Trägerfolie (20) an ihrer Außenseite mit einer Metallisierungsschicht (21) überzogen ist.

2. Verpackung nach Anspruch 1, wobei die Trägerfolie (20) eine Kunststofffolie ist.

3. Verpackung nach Anspruch 2, wobei die Kunststofffolie aus einem Kunststoff besteht, ausgewählt unter: Polyester, insbesondere Polyethylenterephthalat (PET), Polyolefin, insbesondere Polypropylen (PP), Polyamid (PA) oder Cyclo-Olefin-Copolymer (COC).

4. Verpackung nach irgendeinem der Ansprüche 1 bis 3, wobei die Trägerfolie (20) und/oder die Metallisierungsschicht (21) auf mindestens einer ihrer Seiten eine Schicht Haftgrundierung (39, 40) aufweist.

5. Verpackung nach irgendeinem der Ansprüche 1 bis 5, wobei die extrudierte (22') oder coextrudierte Schicht (22) eine Dicke Ec von 5 µm bis 80 µm und typischerweise von 15 µm bis 60 µm aufweist.

6. Verpackung nach Anspruch 5, wobei die extrudierte (22') oder coextrudierte Schicht (22) eine Dicke Ec von 25 µm bis 40 µm und typischerweise eine Dicke von 30 µm bis 35 µm aufweist.

7. Verpackung nach irgendeinem der Ansprüche 1 bis 6, wobei die coextrudierte Schicht (22) drei Schichten umfasst und eine mit der Trägerfolie (20) verbundene Klebstoffschicht (34), eine Zwischenschicht (36) und eine mit der Fläche (12) des Behälters (10) verbundene Siegelschicht (38) aufweist.

8. Verpackung nach irgendeinem der Ansprüche 1 bis 7, wobei die coextrudierte Schicht (22) zwei Schichten umfasst und eine mit der Trägerfolie (20) verbundene Klebstoffschicht (34) und eine mit der Fläche (12) des Behälters (10) verbundene Siegelschicht (38) aufweist.

9. Verpackung nach irgendeinem der Ansprüche 7 bis 8, wobei die Klebstoffschicht (34) mindestens eine der folgenden Komponenten enthält: Copolymere und/oder Pfropfcopolymere und/oder Terpolymere, die Säuregruppen oder Ionomere enthalten, Metallocen-PE, lineares PE, EVA-Copolymere, EMA-Copolymere, EEA-Copolymere, EBA-Copolymere, Gemische aus diesen Komponenten oder aus einem Polyolefin mit einem Tackifierharz.

10. Verpackung nach irgendeinem der Ansprüche 7 bis 9, wobei die Klebstoffschicht (34) eine Dicke von 2 µm bis 10 µm aufweist.

11. Verpackung nach irgendeinem der Ansprüche 1 bis 10, wobei die Siegelschicht (38, 38') mindestens eine der folgenden Komponenten enthält: Ethylen-Vinylacetat-Copolymer (EVA), Ethylen-Methylacrylat-Copolymer (EMA), Ethylen-Butylacrylat-Copolymer (EBA), Ethylen-Ethylacrylat-Copolymer (EEA), Terpolymere mit esterhaltigen α-OlefinMonomeren.

12. Verpackung nach Anspruch 11, wobei die Siegelschicht (38, 38') mindestens eine dieser Komponenten und mindestens ein Tackifierharz umfasst.

13. Verpackung nach irgendeinem der Ansprüche 1 bis 12, wobei die Siegelschicht (38, 38') eine Dicke von 5 µm bis 70 µm aufweist.

14. Verpackung nach Anspruch 7, **dadurch gekennzeichnet, dass** die Zwischenschicht (36) mindestens eine der folgenden Komponenten enthält: Polyamid (PA), Cyclo-Olefin-Polymer oder -Copolymer (COC), Polyolefin-Homopolymer oder -Copolymer, mit oder ohne mineralische oder organische Füllstoffe.

15. Verpackung nach irgendeinem der Ansprüche 1 bis 14, wobei die Siegelschicht (38, 38') einen mineralischen oder organischen Füllstoff enthält.

16. Verpackung nach irgendeinem der Ansprüche 7 oder 14, wobei die Zwischenschicht eine Dicke von 2 µm bis 40 µm aufweist.

17. Verpackung nach irgendeinem der Ansprüche 1 bis 16, wobei der Behälter (10) aus einem Werkstoff besteht, ausgewählt unter: Polystyrol (PS), Polyester (PET), Polyolefin, insbesondere Polyethylen (PE) oder Polypropylen (PP), Vinylchlorid-Polymer (PVC).

18. Verpackung nach irgendeinem der Ansprüche 1 bis 17, wobei auf einer Außenseite der Trägerfolie (20) oder der Metallisierungsschicht (21) oder der Haftgrundierungsschicht (39) ein aufgedrucktes Muster (41) ausgebildet ist.

19. Verpackung nach Anspruch 18, wobei das aufgedruckte Muster (41) mit einem Überzugslack (42) bedeckt ist.

20. Verpackung nach irgendeinem der Ansprüche 1 bis 19, wobei die beim Heißsiegeln mit einem Siegelwerkzeug (24) hergestellte Siegelnaht (18) einen durchhängenden ringförmigen zentralen Abschnitt (180) aufweist, der von zwei Umfangswulsten (181, 182) umgeben ist, einer Innenwulst (181) und einer Außenwulst (182), wobei die Umfangswulste (181, 182) aus einer Überdicke t' der coextrudierten Schicht (22) bestehen, welche Überdicke mindestens 1,5.Ec beträgt.

21. Verpackung nach irgendeinem der Ansprüche 1 bis 20, wobei die beim Heißsiegeln mit einem Siegelwerkzeug hergestellte Siegelnaht einen durchhängenden ringförmigen zentralen Abschnitt aufweist, der von zwei Umfangswulsten umgeben ist, einer Innenwulst und einer Außenwulst, wobei die Umfangswulste aus einer Überdicke der coextrudierten Schicht bestehen, welche Überdicke mindestens 1,5.Ec beträgt.

22. Deckelblatt (16) zum Heißaufsiegeln auf eine Fläche (12) des Behälters (10) der Verpackung (1) nach irgendeinem der Ansprüche 1 bis 21, wobei das Deckelblatt (16) ein Teil der Deckelfolie (17) oder ein vorausgeschnittenes Deckelblatt (16') eines Stapels (17') aus der Deckelfolie (17) ausgeschnittener Deckelblätter ist.

23. Verfahren zur Herstellung einer Deckelfolie (17) zur Bildung des Deckelblatts nach Anspruch 22 oder zur Bildung der Verpackung nach irgendeinem der Ansprüche 1 bis 21, bei dem
a) die Trägerfolie (20) typischerweise in Form einer Rolle bereitgestellt wird, wobei die Trägerfolie typischerweise mit der Metallisierungsschicht (21) überzogen und typischerweise ein unter den PET-, PA-, PP-, COC-Filmen ausgewählter Film ist, welcher Film eine Dicke von 7 µm bis 200 µm hat,
b) durch Coextrusion auf die Innenseite der Trägerfolie (20) eine coextrudierte Schicht (22, 22') aufgebracht wird, die innen die Klebstoffschicht (34), die an der Trägerfolie (20) haften soll, und außen die Siegelschicht (38) aufweist, wobei die coextrudierte Schicht (22, 22') eine Dicke Ec von 25 µm bis 40 µm hat.

24. Verfahren nach Anspruch 23, bei dem die coextrudierte Schicht (22, 22') zwischen der Klebstoffschicht (34) und der Siegelschicht (38) die Zwischenschicht (36) in einer Dicke von 2 bis 40 µm aufweist.
